# EUROPÄISCHE PATENTSCHRIFT

(11) **EP 2 468 658 B1**
(45) Veröffentlichungstag und Bekanntmachung des Hinweises auf die Patenterteilung: **10.07.2013**
(21) Anmeldenummer: 12160581.0
(22) Anmeldetag: 19.05.2010
(51) Int. Cl.: B65D 51/24, B65D 81/36

(54) **Verschlucksichere Verschlusskappe für Behälter, insbesondere Lebensmittelbehälter und insbesondere Getränkebeutel**
Swallow-proof closure cap for container, in particular food container and in particular drink bag
Clapet de fermeture protégé contre l'ingestion pour récipients, notamment récipients alimentaires et en particulier sacs à boisson

(30) Priorität: 19.05.2009 DE 202009007163 U
(43) Veröffentlichungstag der Anmeldung: 27.06.2012
(62) Teilanmeldung aus: 10163268.5
(73) Patentinhaber: Deutsche SiSi-Werke Betriebs GmbH, 69214 Eppelheim/Heidelberg (DE)
(72) Erfinder: Schwartz, Erhard, 69168 Wiesloch (DE); Schmitt, Christopher, 69469 Weinheim (DE)
(74) Vertreter: Grünecker, Kinkeldey, Stockmair & Schwanhäusser

(56) Entgegenhaltungen:
- EP-A1- 2 033 906
- WO-A1-99/57034
- WO-A1-03/039985
- DE-A1-102005 028 992
- FR-A- 1 404 567
- US-A1- 2004 238 564

## Beschreibung

Die Erfindung betrifft eine Verschlusskappe für Behälter nach dem Oberbegriff des Anspruchs 1.

Es ist bekannt, Getränke in Behältern mit Schraubverschlüssen aufzubewahren. Beim Verzehr, oder auch danach, kann es vorkommen, dass eine abgenommene Verschlusskappe aus Unachtsamkeit in der Nähe eines Kleinkinds abgelegt und unter Umständen vergessen wird. Es besteht dann die Gefahr, dass das Kleinkind die Verschlusskappe in den Mund nimmt. Ebenso kommen Kleinkinder als Konsumentenzielgruppe für derartige Gebinde in Betracht, so dass diese dann zwangsläufig mit den Verschlusskappen in Berührung kommen. Da die Abmessungen herkömmlicher Verschlusskappen in der Regel nur unwesentlich größer als die Durchmesser der jeweiligen Behälteröffnung sind, können Kleinkinder die Verschlusskappen verschlucken. Dies verursacht ein beträchtliches Gesundheitsrisiko.

Außerdem sind beim Vertrieb von Lebensmitteln gegebenenfalls Vorschriften zur Verschlucksicherheit von Verschlusskappen einzuhalten.

Die US 2004/0238564 A1 beschreibt eine verschlucksichere Verschlusskappe mit zwei seitlich abstehenden Flügeln 15, die an einem zentralen Verschlusselement 6 angebracht sind. Die Verschlusskappe ist vor dem Gebrauch mit einem Aufnahmebereich 3 über den zu verschließenden Behälter gestülpt. Zum Öffnen des Behälters wird das zentrale Verschlusselement 6 an einer Sollbruchstelle 10 von dem Aufnahmebereich 3 abgetrennt. Das Verschlusselement 6 hängt dann an einem flexiblen Band 24, so dass es nach dem Wenden um 180° in den Aufnahmebereich 3 geschoben werden kann, um den Behälter dadurch zu verschließen.

Die EP 2033906 A1 beschreibt eine verschlucksichere Verschlusskappe für einen Behälter. Die Kappe ist zweiteilig ausgeführt, bestehend aus einem zentralen Verschlusselement und einer horizontal abstehenden, sternförmigen Verschlucksicherung, die von oben auf das zentrale Verschlusselement aufgesteckt werden kann.

Es ist somit Aufgabe der Erfindung, das von der Verschlusskappe ausgehende Gesundheitsrisiko für Kleinkinder zu minimieren.

Diese Aufgabe wird dadurch gelöst, dass eine Verschlusskappe als Flügelkappe ausgebildet ist, die von Kleinkindern nicht verschluckt werden kann. Flügelkappen können in verschiedenen Formen nahezu unabhängig vom Durchmesser der Behälteröffnung hergestellt werden und somit an die Anatomie eines Kleinkinds optimal angepasst werden, so dass eine Gesundheitsgefährdung durch Verschlucken ausgeschlossen werden kann.

Erfindungsgemäß umfasst die Verschlussklappe einen Grundkörper, der mit dem Behälter in Eingriff gebracht werden kann, und mindestens einen über die Mantelfläche des Grundkörpers bezüglich der Verschlusssicherung seitlich vorstehenden Flügel zum Betätigen der Verschlusskappe. Dadurch eignet sich die Verschlusskappe besonders für Schraubverschlüsse.

Erfindungsgemäß ist die Dicke des Flügels in einem umlaufenden randnahen Abschnitt größer ist als in einem zentralen Abschnitt, der den Übergangsbereich zum Grundkörper ausbildet. Dadurch kann Material gespart und die Ergonomie verbessert werden. Insbesondere wird das Abrutschen der Finger beim Betätigen des Verschlusses erschwert. Außerdem wird dadurch vor der Abfüllung vermieden, dass sich bei den als Schüttgut vorliegenden Verschlusskappen einzelne Kappen ineinander verkeilen können, da der randnahe Abschnitt des Flügels nicht in den Spalt zwischen dem Grundkörper und der Verschlusssicherung rutschen kann.

Erfindungsgemäß beträgt die Breite und die Höhe der Verschlusskappe 3 bis 6 cm. Mit diesen Abmessungen ist die Verschlusskappe besonders verschlucksicher.

Vorzugsweise umfasst der Flügel zwei miteinander im Wesentlichen fluchtende seitliche Abschnitte. Diese Form ist bei flachen Behälterbeuteln besonders ergonomisch und erlaubt eine hohe Packungsdichte.

Es ist ferner vorteilhaft, wenn der Flügel einen bügelförmigen Abschnitt umfasst, der die seitlichen Abschnitte verbindet, so dass zwischen dem Flügel und dem Grundkörper eine Ausnehmung ausgebildet ist. Dies spart Material. Außerdem kann die Ausnehmung als Befestigungslasche verwendet werden.

Vorzugsweise ist die Ausnehmung über dem Grundkörper angeordnet. Ein zugehöriger Behälter kann dadurch in einer hängenden Position gelagert werden.

Bei einer günstigen Weiterbildung der Erfindung ist die Ausnehmung im Wesentlichen symmetrisch zu einer Hauptachse des Grundkörpers angeordnet. Diese erleichtert das Aufhängen des Behälters in einer vertikalen Ausrichtung.

Vorzugsweise nimmt die Breite des Flügels nach oben hin ab. Dadurch kann Material eingespart und die Verschlusskappe besonders ergonomisch und optisch ansprechend an eine vorgegebene Behälterform angepasst werden.

Bei einer besonders günstigen Ausgestaltung hat der Flügel im Wesentlichen die Form eines Parabelbogens mit oben liegendem Scheitelpunkt, oder die Form eines aufrecht stehenden gleichschenkligen Dreiecks mit abgerundeten Ecken, oder entspricht einer Kombination aus diesen Formen. Dadurch ist die Verschlucksicherheit der abgenommenen Verschlusskappe unabhängig von deren räumlicher Orientierung im Mund eines Kleinkinds.

Vorzugsweise hat der Flügel im Wesentlichen die Form eines Dreiecks mit einer Schenkellänge von 2,5 bis 6 cm. Diese Ausgestaltung ist besonders verschlucksicher.

Bei einer bevorzugten Ausgestaltung ist die Verschlusskappe schraubbar. Dies ermöglicht einen sicheren und dichten Verschluss, insbesondere bei Behältern für flüssige bzw. fließfähige Lebensmittel.

Vorzugsweise besteht die Verschlusskappe aus einem elastischen Vollmaterial, insbesondere aus PE, PP, einem PP-Copolymer, einem PP-PE-Copolymer oder einem PP-PE-Blend. Dies ermöglicht einen dichten Sitz der Verschlusskappe auch ohne zusätzliche Dichtungen.

Vorzugsweise besteht die Verschlusskappe aus einem biologisch abbaubaren Material. Dies schont die Umwelt.

Es ist ferner vorteilhaft, wenn die Verschlusskappe eine Verschlusssicherung umfasst. Dadurch lässt sich erkennen, ob ein Behälter bereits einmal geöffnet war.

Die Erfindung betrifft außerdem einen Behälter zur Aufbewahrung von flüssigem Gut nach Anspruch 13, mit einer erfindungsgemäßen Verschlusskappe.

Vorzugsweise beträgt das Verhältnis einer größten Abmessung des Behälters, insbesondere dessen Höhe oder Breite, zur Breite und/oder zur Höhe der Flügelkappe zwischen 2 und 7.

Eine erfindungsgemäße Ausführungsform der Erfindung ist in der Zeichnung dargestellt. Es zeigen:
- Fig. 1a bis 1c :: die Hauptansichten (Vorderansicht, Seitenansicht und Draufsicht) der erfindungsgemäßen Verschlusskappe;
- Fig. 2: eine Schrägansicht der Verschlusskappe von unten; und
- Fig. 3: einen Querschnitt der Verschlusskappe aus Fig. 1, gesehen durch die Schnittebene A-A der Fig. 1.
- Fig. 4: einen Querschnitt der Verschlusskappe aus Fig. 1, gesehen durch die Schnittebene B-B der Fig. 1.

Wie die Fig. 1a bis 1c erkennen lassen, umfasst die verschlucksichere Verschlusskappe 1 einen im Wesentlichen zylindrischen Grundkörper 3 und einen bezüglich seiner Hauptachse 3a symmetrischen, aus der Mantelfläche 3b des Grundkörpers seitlich vorragenden Flügel 5 zum Betätigen der Verschlusskappe 1, wobei die Verschlussrichtung durch den Pfeil C symbolisiert ist. Der Flügel 5 umfasst seitliche, miteinander fluchtende Abschnitte 5a,b und einen bügelförmigen Abschnitt 5c, wobei die Abschnitte 5a-c zusammen mit dem Grundkörper 3 eine Ausnehmung 7 umschließen.

Aus Fig. 2 wird ferner deutlich, dass in dem Grundkörper 3 ein Innengewinde 9 vorgesehen ist, mit dem die Verschlusskappe 1 auf das Außengewinde einer (nicht dargestellten) Behälteröffnung aufgeschraubt werden kann. Weiterhin ist an der Verschlusskappe 1 eine herkömmliche Verschlusssicherung 11 vorgesehen. Diese stellt in erster Linie sicher, dass ein verschlossener Behälter zuvor noch nicht geöffnet wurde bzw. dass erkannt werden kann, ob ein Behälter bereits einmal geöffnet war.

Fig. 3 verdeutlicht den Querschnitt des Flügels 5 unterhalb der Ausnehmung 7, wobei die Dicke D des Flügels 5 von einer minimalen Dicke D₁ in einem zentralen Übergangsbereich 5d zum Grundkörper 3 bis zu einer maximalen Dicke D₂ in dem umlaufenden Randbereich 5e des Flügels 5 nach außen hin zunimmt. Dadurch erhält man eine besonders griffgünstige Form, so dass die Finger, insbesondere die eines Kleinkinds, beim Betätigen des Verschlusses weniger leicht abrutschen können. Außerdem verhindert der verdickte Randbereich 5e, dass sich Verschlusskappen 1, die vor der Abfüllung zuerst als Schüttgut vorliegen und dann vereinzelt werden, ineinander verkeilen können, da die Dicke D₂ größer ist als die Weite des zwischen dem Grundkörper 3 und der Verschlusssicherung 11 ausgebildeten Spalts. Somit kann sich der Flügel 5 trotz einer Material sparenden Formgebung nicht in diesem Spalt verkeilen.

Fig. 4 verdeutlicht den Querschnitt des Flügels 5 auf Höhe der Ausnehmung 7. Auch hier wird die maximale Dicke D₂ im wulstförmigen Außenbereich 5e erreicht, wobei die Dicke D des bügelförmigen Abschnitts 5c zur Ausnehmung 7 hin abnimmt. Dieses Profil ermöglicht eine Materialersparnis bei ausreichender Steifigkeit des Flügels 5.

Die Ausnehmung 7 ermöglicht zum Einen ebenfalls eine Materialersparnis, zum Anderen eignet sich die Ausnehmung 7 als Aufhängelasche für die Verschlusskappe 1 bzw. einen Behälter mit aufgeschraubter Verschlusskappe 1. Dies erleichtert sowohl die Bereitstellung in Verkaufsregalen als auch die Lagerung bzw. den Transport durch den Verbraucher.

Die Ausnehmung 7 ist zudem bevorzugt mittig über dem Grundkörper 3 angeordnet, um eine ausbalancierte, hängende Lagerung zu erleichtern. Dies gilt insbesondere für den oberen Bereich 7a der Ausnehmung, der bei der Lagerung gegebenenfalls auf einem Befestigungshaken aufliegt.

Es ist trotz der beschriebenen Vorteile jedoch denkbar, den Flügel 5 ohne Ausnehmung 7, mit einer asymmetrischen Ausnehmung 7 oder mit mehreren Ausnehmungen 7 auszubilden. Auch das beschriebene Querschnittsprofil des Flügels 5 ist nicht zwingend notwendig.

Wie der Vorderansicht der Fig. 1 zu entnehmen ist, entspricht die Form der Verschlusskappe 1, insbesondere die des Flügels 5, im wesentlichen einer Kombination aus einem gleichschenkligen Dreieck mit abgerundeten Kanten (auf der behälterseitigen Unterseite des Flügels 5) und einem Parabelbogen mit oben liegendem Scheitelpunkt. Diese im Wesentlichen dreieckige Form des Flügels 5 hat den Vorteil, dass die Verschlucksicherheit der Verschlusskappe 1 unabhängig von ihrer räumlichen Orientierung ist. Dies wird bei vergleichsweise geringem Materialeinsatz erreicht. Die abgerundeten Kanten bzw. Ecken des Flügels 5 sind nicht zwingend erforderlich, sie verringern jedoch etwaige Verletzungsrisiken zusätzlich.

Die Schenkellänge der im Wesentlichen dreieckigen Form beträgt vorzugsweise 2,5 bis 6 cm. Die Breite E und die Höhe F des Flügels 5 liegt jeweils in einem Bereich von 3 bis 6 cm.

Die beschriebene Formgebung und Dimensionierung ist jedoch nicht zwingend. Es ist z. B. möglich, die Form der Verschlusskappe 1 an eine vorgegebene Behälterform anzupassen, z. B. um eine besonders vorteilhafte Ergonomie zu erzielen. Insbesondere muss der Flügel nicht zwingend symmetrisch bezüglich der Hauptachse 3' des Grundkörpers 3 sein; er könnte beispielsweise auf einer Seite oder auf beiden Seiten eines zugehörigen Behälters überstehen. Auch die Formgebung und das Größenverhältnis der seitlichen Flügelabschnitte 5a,b und des bügelförmigen Abschnitts 5c kann vom Ausführungsbeispiel abweichen. Beispielsweise könnte die Ausnehmung 7 kleiner sein, der bügelförmige Abschnitt dicker. Entscheidend ist, dass die Form und Größe der Verschlusskappe 1 an die Anatomie eines Kleinkinds so angepasst ist, dass ein Verschlucken zuverlässig verhindert wird.

Während große Gebinde gegebenenfalls mit entsprechend weiten Öffnungen und großen Verschlusskappen versehen sind, ist es gerade bei kleineren Behältern mit portioniertem Inhalt zur Erhöhung der Verschlucksicherheit besonders wichtig, die Verschlusskappe 1 im Vergleich zum Behälter ausreichend groß auszubilden. Die verschlucksichere Verschlusskappe 1 ist daher besonders vorteilhaft für Behälter bis zu 1 l Inhalt, insbesondere für Behälter bis zu 500 ml Inhalt, und ganz besonders für Behälter bis zu 330 ml Inhalt. Das Verhältnis des Behältervolumens zu dem Volumen der Verschlusskappe 1, bestimmt durch deren äußere Konturen, beträgt vorzugsweise 1 bis 50, insbesondere 2 bis 10. Das Verhältnis einer größten Abmessung eines zugehörigen Behälters, wie z. B. dessen Höhe, zur Breite E und/oder zur Höhe F des Flügels 5 beträgt vorzugsweise 1 bis 10, insbesondere 2 bis 7; ergonomisch besonders günstig und optisch besonders ansprechend ist ein Verhältnis von 2 bis 4.

Im Beispiel ist der Flügel 5 im Wesentlichen plattenförmig, so dass die seitlichen Bereiche 5a,b miteinander im Wesentlichen fluchten bzw. in einer gemeinsamen Ebene liegen. Dies ist aus ergonomischer und verpackungstechnischer Sicht vor allem bei flachen Getränkebeuteln vorteilhaft. Je nach Behälterform ist es jedoch auch denkbar, dass die seitlichen Flügelabschnitte 5a,b nicht miteinander fluchten und/oder dass mehrere, z. B. orthogonal zueinander ausgerichtete Flügel 5 in einer Verschlusskappe 1 kombiniert werden. Entscheidend ist, dass die Form und Dimensionierung ein Verschlucken der Verschlusskappe 1 durch Kinder, insbesondere Kleinkinder, verhindert.

Bezüglich der Orientierung der Verschlusskappe 1 wird vorstehend von einem stehenden bzw. hängenden Behälter mit auf dessen Oberseite vorgesehener Öffnung ausgegangen. Es versteht sich jedoch von selbst, dass die Verschlusskappe 1 auch für seitliche oder unten liegende Behälteröffnungen geeignet ist.

Die Erfindung ist für Schraubverschlüsse besonders vorteilhaft. Sie könnte jedoch auch für andere Verschlüsse, wie z. B. Bajonettverschlüsse, Klemmverschlüsse oder Push-Pull-Verschlüsse verwendet werden. Die erfindungsgemäße Verschlusskappe 1 wäre auch dann von Vorteil, wenn diese eigentlich an einem Behälter befestigt wäre und sich beispielsweise nach unsachgemäßem Gebrauch von diesem gelöst hätte.

Die Verschlusskappe 1 ist bevorzugt aus einem elastischen, abdichtenden Material gefertigt, wie beispielsweise Polyethylen (PE), Polypropylen (PP), einem PP-Copolymer, einem PP-PE-Copolymer oder einem PP-PE-Blend. Je nach Verwendungszweck eignen sich als Material für die Verschlusskappe 1 ferner Polyamid, Acrylnitril-Butadien-Styrol und Poly-oxymethylen.

Bei der Verwendung mit Lebensmittelbehältern muss die Verschlusskappe 1 den einschlägigen Bestimmungen genügen und ist in diesem Fall aus einem für Lebensmittel unbedenklichen Material gefertigt.

Die Verschlusskappe 1 ist jedoch nicht auf eine Verwendung im Lebensmittelbereich beschränkt. Sie kann beispielsweise auch für Behälter zur Aufbewahrung von Produkten zur Körperpflege, Haushaltsreinigung oder technischen Anwendung, wie z. B. Seifen, Spülmittel und Kleber verwendet werden.

Aus Gründen des Umweltschutzes besteht besonderer Bedarf für eine verschlucksichere Verschlusskappe 1, die aus einem biologisch abbaubaren Material hergestellt ist.

Die Verschlusskappe 1 eignet sich besonders für Behälter, in denen flüssige bzw. fließfähige Stoffe gelagert und transportiert werden, und verhindert zuverlässig, dass sie von Kleinkindern verschluckt werden kann.

## Patentansprüche

1. Verschlusskappe (1) für Behälter, insbesondere für Behälter zur Aufbewahrung von Lebensmitteln, und insbesondere für Getränkebeutel, wobei die Verschlusskappe (1) als Flügelkappe ausgebildet ist, die von Kleinkindern nicht verschluckt werden kann, umfassend
einen Grundkörper (3), der mit einem Behälter in Eingriff gebracht werden kann, und mindestens einen über die Mantelfläche (3b) des Grundkörpers (3) bezüglich der Verschlussrichtung (C) seitlich vorstehenden Flügel (5) zum Betätigen der Verschlusskappe (1),
**dadurch gekennzeichnet, dass** die Breite (E) und die auf die Verschlussrichtung bezogene Höhe (F) der Verschlusskappe (1) 3 bis 6 cm beträgt; und die Dicke (D) des Flügels (5) in einem umlaufenden randnahen Abschnitt (5e) größer ist als in einem zentralen Übergangsbereich (5d) zum Grundkörper (3).

2. Verschlusskappe nach Anspruch 1, **dadurch gekennzeichnet, dass** der Flügel (5) zwei miteinander im Wesentlichen fluchtende seitliche Abschnitte (5a,b) umfasst.

3. Verschlusskappe nach Anspruch 2, **dadurch gekennzeichnet, dass** eine Ausnehmung (7) über dem Grundkörper (5) angeordnet ist.

4. Verschlusskappe nach Anspruch 3, **dadurch gekennzeichnet, dass** die Ausnehmung (7) im Wesentlichen symmetrisch zu einer Hauptachse (3a) des Grundkörpers (3) angeordnet ist.

5. Verschlusskappe nach mindestens einem der Ansprüche 1 bis 4, **dadurch gekennzeichnet, dass** die Breite (E) des Flügels (5) nach oben hin abnimmt.

6. Verschlusskappe nach mindestens einem der Ansprüche 1 bis 5, **dadurch gekennzeichnet, dass** der Flügel (5) im Wesentlichen die Form eines Parabelbogens mit oben liegendem Scheitelpunkt hat, oder die Form eines aufrecht stehenden gleichschenkligen Dreiecks mit abgerundeten Ecken, oder eine Kombination aus diesen Formen.

7. Verschlusskappe nach mindestens einem der Ansprüche 2 bis 6, **dadurch gekennzeichnet, dass** der Flügel (5) eine im Wesentlichen dreieckigen Form mit einer Schenkellänge von 2,5 bis 6 cm hat.

8. Verschlusskappe nach mindestens einem der vorangehenden Ansprüche, **dadurch gekennzeichnet, dass** die Verschlusskappe (1) schraubbar ist.

9. Verschlusskappe nach mindestens einem der vorangehenden Ansprüche, **dadurch gekennzeichnet, dass** die Verschlusskappe (1) aus einem elastischen Vollmaterial besteht, insbesondere aus PE, PP, einem PP-Copolymer, einem PP-PE-Copolymer oder einem PP-PE-Blend.

10. Verschlusskappe nach mindestens einem der vorangehenden Ansprüche, **dadurch gekennzeichnet, dass** die Verschlusskappe (1) aus einem biologisch abbaubaren Material besteht.

11. Verschlusskappe nach mindestens einem der vorangehenden Ansprüche, **dadurch gekennzeichnet, dass** die Verschlusskappe (1) eine Verschlusssicherung (11) umfasst.

12. Behälter zur Aufbewahrung von flüssigem Gut, mit einer Verschlusskappe nach einem der vorangehenden Ansprüche.

13. Behälter nach Anspruch 12 **dadurch gekennzeichnet, dass** das Verhältnis einer größten Abmessung des Behälters, insbesondere dessen Höhe oder Breite, zur Breite (E) und/oder zur Höhe (F) der Flügelkappe (1) zwischen 2 und 7 beträgt.

## Claims

1. Closure cap (1) for containers, in particular for containers for storing foodstuffs, and in particular for beverage bags, wherein the closure cap (1) is in the form of a wing cap that cannot be swallowed by infants, comprising
a basic body (3) which can be brought into engagement with a container, and at least one wing (5) for operating the closure cap (1), said wing (5) laterally projecting over the circumferential surface (3b) of the basic body (3) with regard to the closing direction (C), **characterized in that**
the width (E) of the closure cap (1) and the height (F) thereof with regard to the closing direction are 3 to 6 cm; and the thickness (D) of the wing (5) is greater in a surrounding edge region (5e) than in a central region (5d) forming the transition region to the basic body (3).

2. The closure cap according to claim 1, **characterized in that** the wing (5) comprises two lateral sections (5a, b) substantially in alignment with one another.

3. The closure cap according to claim 2, **characterized in that** a clearance (7) is arranged above the basic body (5).

4. The closure cap according to claim 3, **characterized in that** the clearance (7) is substantially arranged in symmetry with a main axis (3a) of the basic body (3).

5. The closure cap according to at least one of claims 1 to 4, **characterized in that** the width (E) of the wing (5) is upwardly decreasing.

6. The closure cap according to at least one of claims 1 to 5, **characterized in that** the wing (5) has substantially the shape of a parabolic arc with the vertex positioned at the top, or the shape of an upright isosceles triangle with rounded corners, or a combination of said shapes.

7. The closure cap according to at least one of claims 2 to 6, **characterized in that** the wing (5) has substantially a triangular shape with a side length of 2.5 cm to 6 cm.

8. The closure cap according to at least one of the preceding claims, **characterized in that** the closure cap (1) is screwable.

9. The closure cap according to at least one of the preceding claims, **characterized in that** the closure cap (1) is made of an elastic solid material, particularly of PE, PP, a PP copolymer, a PP-PE copolymer or a PP-PE blend.

10. The closure cap according to at least one of the preceding claims, **characterized in that** the closure cap (1) is made from a biodegradable material.

11. The closure cap according to at least one of the preceding claims, **characterized in that** the closure cap (1) comprises a tamper evident means (11).

12. A container for storing liquid goods, comprising a closure cap according to any one of the preceding claims.

13. The container according to claim 12, **characterized in that** the ratio of a maximal dimension of the container, particularly height or width thereof, to the width (E) and/or the height (F) of the wing cap (1) is between 2 and 7.

## Revendications

1. Bouchon de fermeture (1) pour récipients, en particulier pour des récipients destinés à conserver des aliments, et en particulier pour des sachets de boisson, dans lequel le bouchon de fermeture (1) est constitué comme un bouchon à ailette qui ne peut pas être avalé par un enfant, comprenant
un corps de base (3) qui peut être engagé avec un récipient, et au moins une ailette (5) pour actionner le bouchon de fermeture (1), qui fait saillie latéralement de la surface du manteau (3b) du corps de base (3) par rapport à la direction de fermeture (C),
**caractérisé en ce que** la largeur (E) et la hauteur (F) par rapport à la direction de fermeture du bouchon de fermeture (1) sont comprises entre 3 cm et 6 cm ; et l'épaisseur (D) de l'ailette (5) dans une section (5e) circonférentielle proche du bord est supérieure à une zone de transition centrale (5d) vers le corps de base (3).

2. Bouchon de fermeture selon la revendication 1, **caractérisé en ce que** l'ailette (5) comporte deux sections latérales (5a,b) essentiellement ajustées au même niveau.

3. Bouchon de fermeture selon la revendication 2, **caractérisé en ce qu'**un évidemment (7) est pourvu au-dessus du corps de base (5).

4. Bouchon de fermeture selon la revendication 3, **caractérisé en ce que** l'évidemment (7) est agencé de façon essentiellement symétrique par rapport à un axe principal (3a) du corps de base (3).

5. Bouchon de fermeture selon au moins l'une des revendications 1 à 4, **caractérisé en ce que** la largeur (E) de l'ailette (5) se réduit vers le haut.

6. Bouchon de fermeture selon au moins l'une des revendications 1 à 5, **caractérisé en ce que** l'ailette (5) présente essentiellement une forme d'arc parabolique avec un sommet situé en haut, ou la forme d'un triangle isocèle vertical à sommets arrondis, ou une combinaison de ces formes.

7. Bouchon de fermeture selon au moins l'une des revendications 2 à 6, **caractérisé en ce que** l'ailette (5) présente essentiellement une forme de triangle dont la longueur des côtés du sommet est comprise entre 2,5 cm et 6 cm.

8. Bouchon de fermeture selon au moins l'une des revendications précédentes, **caractérisé en ce que** le bouchon de fermeture (1) est vissable.

9. Bouchon de fermeture selon au moins l'une des revendications précédentes, **caractérisé en ce que** le bouchon de fermeture (1) est constitué d'un matériau plein élastique, en particulier en PE, en PP, en copolymère de PP, en copolymère de PP-PE ou en un mélange PP-PE.

10. Bouchon de fermeture selon au moins l'une des revendications précédentes, **caractérisé en ce que** le bouchon de fermeture (1) est constitué en un matériau biodégradable.

11. Bouchon de fermeture selon au moins l'une des revendications précédentes, **caractérisé en ce que** le bouchon de fermeture (1) comporte un verrouillage de sécurité (11).

12. Récipient pour la conservation d'un produit fluide, comportant un bouchon de fermeture selon l'une des revendications précédentes.

13. Récipient selon la revendication 12, **caractérisé en ce que** le rapport entre la plus grande dimension du récipient, en particulier sa hauteur ou sa largeur, et la largeur (E) et/ou la hauteur (F) du bouchon à ailette (1) est compris entre 2 et 7.
